# EUROPÄISCHE PATENTSCHRIFT

(11) **EP 0 287 795 B1**
(45) Veröffentlichungstag und Bekanntmachung des Hinweises auf die Patenterteilung: **15.12.1993**
(21) Anmeldenummer: 88103720.4
(22) Anmeldetag: 09.03.1988
(51) Int. Cl.: G07F 11/26

(54) **Vorrichtung zur vereinzelten Entnahme blattförmiger Druckereierzeugnisse, insbesondere Zeitungen**
Device for individually dispensing sheet-like printed matter, in particular newspapers
Dispositif pour le prélèvement individuel de produits imprimés en forme de feuilles, notamment de journaux

(30) Priorität: 23.03.1987 DE 3709506
(43) Veröffentlichungstag der Anmeldung: 26.10.1988
(73) Patentinhaber: Schweiberer, Franz, D-80469 München (DE)
(72) Erfinder: Schweiberer, Franz, D-80469 München (DE)
(74) Vertreter: Staeger, Sigurd, Dipl.-Ing.

(56) Entgegenhaltungen:
- AT-B- 68 602
- GB-A- 763 971
- US-A- 1 516 677
- US-A- 2 612 426
- US-A- 3 216 548
- US-A- 3 463 356
- US-A- 3 885 783

## Beschreibung

Die Erfindung bezieht sich auf eine Vorrichtung zur vereinzelten Entnahme blattförmiger Druckereierzeugnisse, insbesondere Zeitungen, mit einer in einem Gehäuse angeordneten, das oberste Druckereierzeugnis eines Stapels erfassenden, ein Endlosförderband oder eine Endlosförderkette aufweisenden Vorschubeinrichtung mit intermittierend bei der Entnahme der Druckereierzeugnisse auf letztere einwirkenden Greifern und einem Entnahmeschlitz.

Aus der GB-PS 763 971 ist eine derartige Vorrichtung bekannt; bei dieser Vorrichtung ist eine den Zeitungsstapel jeweils auf eine Entnahmeebene anhebende Bodenplatte vorgesehen, wobei eine an einem Lenker angeordnete gerändelte Scheibe durch Drehung für die horizontale Entnahme der obersten Zeitung in Richtung auf die dem Benutzer zugekehrte Seite sorgt. Bei dieser Vorrichtung ist nicht gewährleistet, daß tatsächlich nur jeweils die oberste Zeitung vereinzelt mit Sicherheit dem Entnahmeschlitz zugeführt wird; auch ist durch die Lenkeranordnung die Höhe des Zeitungsstapels begrenzt.

Der Erfindung liegt die Aufgabe zugrunde, eine Vorrichtung der eingans erwähnten Art zu schaffen, die unter Verwendung einfacher Mittel eine gesicherte Entnahme nur des obersten Druckereierzeugnisses gewährleistet.

Die Aufgabe wird dadurch gelöst, daß erfindungsgemäß die Vorschubeinrichtung als Schlitten ausgebildet ist, daß das Endlosförderband oder die Endlosfördkette an dem frei auf den Stapel absenkbaren Schlitten angebracht und der Entnahmeschlitz oberhalb des Stapels und innerhalb des Gehäuses derart angeordnet ist, daß das oberste Druckereierzeugnis nach Beendigung einer Vorschubbewegung durch den Entnahmeschlitz nach oben entnehmbar ist.

Die freie Beweglichkeit des Schlittens im Zusammenhang mit der Anbringung der Greifer an dem Endlosförderer ermöglicht eine wesentlich größere Stapelhöhe.

Vorzugsweise bestehen die Greifer aus quer zur Förderrichtung angeordneten Greiferstangen.

Zweckmäßigerweise ist der Schlitten über ein Gestänge mit Gewichten oder Federn unterhalb der Bodenwand vorgesehen. Die Endlosförderkette ist vorzugsweise an einer Platte angebracht und mit dem Schlitten über eine senkrecht zur Vorschubrichtung verlaufende Gelenkstange verbunden.

Nach einer abgewandelten Ausführungsform ist die Bodenwand in der Höhe verstellbar.

Bevorzugt wird auch eine Ausführungsform, bei der die Vorschubeinrichtung über einen das Gehäuse abschließenden Deckel durch einen Seilzug, ein Gestänge, ein Getriebe betätigbar ist; das Getriebe kann aus einem Gestänge mit einem intermittierend arbeitenden Zahnrad/Mitnehmer-Trieb bestehen. Andererseits kann auch ein Zahnrad/Zahnradklinkengetriebe vorgesehen sein.

Auf der Zeichnung ist eine beispielsweise Ausführungsform der Erfindung dargestellt. Sie wird nachfolgend näher beschrieben. Es zeigt:
- Fig. 1: einen Längsschnitt durch ein Teil des Gehäuses,
- Fig. 2: einen Längsschnitt durch das Gehäuse senkrecht zum Schnitt nach Fig. 1,
- Fig. 3: einen Schnitt in gleicher Richtung wie in Fig. 2, jedoch teilweise mit weggelassenen Teilen und
- Fig. 4: ein Detail.

Ein Gehäuse für eine halbautomatische Entnahmevorrichtung für Zeitungen in einer Höhe von ca. 1 - 1,20 m besteht aus aufrechtstehenden Wänden, z.B. aus Aluminium, mit einem Klappedeckel 1, einer Rückwand 2, einer Stirnwand 3 und Seitenwänden 4 und 5. Das Gehäuse weist einen rechteckigen Querschnitt einer Breite von ca. 50 cm und einer Tiefe von ca. 40 cm auf.

Im Gehäuse ist eine Bodenplatte 6 mit einer Neigung von der Rückwand 2 zur Vorderwand 3 hin vorgesehen, welche einen Stapel 7 von Zeitungen trägt. Die Neigung der Bodenplatte 6 kann in einem Winkel von 15 - 35° erfolgen; diese Neigung gewährleistet, daß der Zeitungsstapel 7 jeweils an der stirnseitigen Anlageplatte 8 anliegt.

Oberhalb des Zeitungsstapels 7 ist eine Vorschubeinrichtung - allgemein mit 10 bezeichnet - vorgesehen, welche im wesentlichen aus einer endlosen Förderkette 11 mit Zahnrädern 12 und 13, Haltern 14, 15, einer Schutzplatte 16 und Greifern 17, 18 besteht. Die beiden Zahnräder 12 und 13 sind auf einer Platte 19 gelagert. Die gesamte Vorschubeinrichtung bildet einen im Gehäuse aufund abbewegbaren Schlitten.

Die Platte 19 erstreckt sich wie aus Fig. 2 ersichtlich ist, mit ihren Flügeln 20 und 21 bis in die Nähe der Seitenwände 4, 5, wobei an ihren Enden jeweils Stangen 22 und 23 angebracht sind, welche an ihren jeweiligen unteren Enden durch eine Traverse 25 verbunden sind. An einer die Seitenwände 4 und 5 verbindenden Stange 26 ist eine runde lotrechte Führungsstange 27 angebracht. Die Traverse 25 weist einen zylindrischen Ring 28 auf, dessen mittige Öffnung der Führungsstange 27 angepaßt ist.

Der Schlitten mit seiner Vorschubeinrichtung kann somit an der Führungsstange 27 auf- und abgleiten.

Nicht gezeigt sind die Federn bzw. die Gewichte, mit welchen der Schlitten entlastet wird, so daß er nur relativ leicht auf dem Zeitungsstapel 7 aufliegt.

Die Platte 19, die entsprechende Durchbrüche für die Förderkette 11 aufweist, ist über eine Gelenkstange 30 und die Halter 14, 15 mit der Schutzplatte 16 verbunden; letztere weist einen geneigten Vorderrand 16ʹ auf.

Die Förderkette 11 mit den beiden weiter unten näher beschriebenen Greiferstangen 17, 18 ist somit um die Gelenkstange 30 verschwenkbar, so daß sich die Greifer und die Kette 11 jeweils der Oberfläche des Stapels anpassen können.

Die jeweils nach dem Auslösemechanismus durch Vorschub der Greifstange 17 bzw. 18 erfaßte oberste Zeitung wird in Richtung auf die Rückwand 2 (in Pfeilrichtung) verschoben, so daß nach Beendigung der Vorschubbewegung der rückwärtige Rand der obersten Zeitung oberhalb des Schlitzes 31 erfaßt werden kann, so daß die Zeitung von der Bedienungsperson herausgezogen werden kann.

Die Greiferstangen 17 und 18, die z.B. eine Länge von 15 cm besitzen können, sind fest an der Förderkette 11 angebracht und weisen Nadeln oder Nägel 32 auf, mit welchen die oberste Zeitung erfaßt wird. Auf der gegenüberliegenden Seite sind die Greiferstangen 17 und 18 mit Rollen 33 versehen, welche an der Unterseite der Platte 19 ablaufen und somit den Greiferstangen 17, 18 während der Entnahmebewegung eine elastische Führung vermitteln, wobei die Platte 19 aufgrund der Lagerung in der Gelenkstange 30 sich Unebenheiten beim Zeitungsstapel anpassen kann.

Der Antrieb der Förderkette erfolgt über das Zahnrad 12, welches eine Welle 35 trägt, die zu einem Getriebe 36 führt. Dieses Getriebe ist über eine Welle 37 mit einer Seilscheibe 38 verbunden, deren Seil 39 am um das Scharnier 1ʹ abklappbaren Deckel 1 befestigt ist.

Bei der Öffnung des Deckels 1 und somit der Auslösung der Vorschubbewegung der Förderkette 11 erfaßt die Greifstange 17 die oberste Zeitung des Stapels 7 und schiebt sie (in Pfeilrichtung) in Richtung auf die Rückwand 2 hin. Die Führungsstange 17 führt elastisch die Zeitung während der parallelen Strecke der Förderkette 11. Durch den ausgelösten Vorschub wird jedoch die Förderkette 11 noch um eine weitere halbe Umdrehung des Zahnrades 12 bzw. 13 weiter voranbewegt, so daß nach Abschluß der Vorschubbewegung die Greiferstange 18 mit der Oberfläche der nächsten Zeitung in Berührung kommt.

Beim nächsten Anheben des Deckels 1 bewirkt dann die Greifstange 18 die eben erwähnte Vorschubbewegung.

Die Seilrolle 38 ist in einer seitlich von der Seitenwand 4 vorgesehenen Kammer 40 untergebracht, welche durch eine parallel zur Wand 4 verlaufende Seitenwand 41 angeschlossen ist.

Für eine münzeinwurfabhängige Entnahme einer Zeitung kann eine Münzeinwurfstelle mit einem Sperrhaken vorgesehen sein, welche den Deckel erst nach Einwurf der richtigen Münze freigibt.

Es ist jedoch auch möglich, die Münzbetätigung mit der Seilrolle 38 bzw. dem Seil 39 so zu koppeln, daß der Deckel zwar beliebig geöffnet werden kann, ohne daß die Vorschubeinrichtung betätigt wird, daß jedoch nach erfolgtem Münzeinwurf eine Kupplung zwischen dem Seilzug 38 und dem Getriebe der Vorschubeinrichtung vorgenommen wird, so daß der Münzeinwurf die Vorschubeinrichtung freigibt.

Die oben erwähnte Förderkette 11 kann als Endlosgliederkette ausgebildet sein, die schlupffrei über zwei Zahnräder läuft.

Statt der Betätigung der Vorschubeinrichtung (gegebenenfalls nach einem Münzeinwurf) durch das Anheben des Deckels ist es auch möglich, seitlich vom Gehäuse einen langen Kipphebel anzubringen, der von Hand betätigbar durch Verschwenken die Vorschubeinrichtung betätigt.

## Patentansprüche

1. Vorrichtung zur vereinzelten Entnahme blattförmiger Druckereierzeugnisse, insbesondere Zeitungen, mit einer in einem Gehäuse (2 - 5) angeordneten, das oberste Druckereierzeugnis eines Stapels (7) erfassenden, ein Endlosförderband oder eine Endlosförderkette (11) aufweisenden, frei auf den Blattstapel absenkbaren Vorschubeinrichtung (10) mit intermittierend bei der Entnahme der Druckereierzeugnisse auf letztere einwirkenden Greifern (17, 18) und einem Entnahmeschlitz (31), **dadurch gekennzeichnet,** daß die Vorschubeinrichtung (10) als Schlitten ausgebildet ist, daß das Endlosförderband oder die Endlosförderkette (11) an dem frei auf den Stapel (7) absenkbaren Schlitten angebracht und eine die Vorschubeinrichtung (10) von oben abdeckende Schutzplatte (16) vorgesehen ist, und daß der Entnahmeschlitz (31) oberhalb des Stapels (7) und innerhalb des Gehäuses (2, 3, 4, 5) derart angeordnet ist, daß das oberste Druckereierzeugnis nach Beendigung einer Vorschubbewegung durch den Entnahmeschlitz (31) nach oben entnehmbar ist.

2. Vorrichtung nach Anspruch 1, **dadurch gekennzeichnet,** daß die Greifer aus quer zur Förderrichtung angeordneten Greiferstangen (17, 18) bestehen.

3. Vorrichtung nach einem der Ansprüche 1 oder 2, **dadurch gekennzeichnet,** daß der Schlitten über ein Gestänge (22, 23, 25 - 28) mit Gewichten oder Federn unterhalb der Bodenwand (6) versehen ist.

4. Vorrichtung nach einem der Ansprüche 1 bis 3, **dadurch gekennzeichnet,** daß die Endlosförderkette (11) an einer Platte (19) angebracht und mit dem Schlitten über eine senkrecht zur Vorschubrichtung verlaufende Gelenkstange (30) verbunden ist.

5. Vorrichtung nach einem der Ansprüche 1 bis 4, **dadurch gekennzeichnet,** daß die Bodenwand (7) in der Höhe verstellbar ist.

6. Vorrichtung nach einem der Ansprüche 1 bis 5, **dadurch gekennzeichnet,** daß die Vorschubeinrichtung (10) über einen das Gehäuse abschließenden Deckel (1) durch einen Seilzug, ein Gestänge, ein Getriebe (36) betätigbar ist.

7. Vorrichtung nach Anspruch 6, **dadurch gekennzeichnet,** daß das Getriebe aus einem Gestänge (35, 36) mit einem intermittierend arbeitenden Zahnrad/Mitnehmer-Trieb besteht.

8. Vorrichtung nach Anspruch 6, **dadurch gekennzeichnet,** daß ein Zahnrad/Zahnradklinkengetriebe vorgesehen ist.

## Claims

1. A device for the sporadic removal of printing products in sheet form, in particular newspapers, with a feed system (10) which is arranged in a housing (2 - 5), grasps the uppermost printing product of a pile (7), has an endless conveyor belt or an endless conveyor chain (11), and can be freely lowered on to the pile of sheets, with grippers (17, 18) which act intermittently on the printing products when the latter are being removed, and with a removal slit (31), characterised in that the feed system (10) is formed as a carriage; in that the endless conveyor belt or the endless conveyor chain (11) is arranged on the carriage which can be freely lowered on to the pile (7), and a protective plate (16) is provided which covers the feed system (10) from the top; and in that the removal slit (31) is arranged above the pile (7) and within the housing (2, 3, 4, 5) in such a way that the uppermost printing product can be upwardly removed through the removal slit (31) at the end of a feed movement.

2. A device according to Claim 1, characterised in that the grippers comprise gripper bars (17, 18) which are arranged transversely to the conveying direction.

3. A device according to either Claim 1 or Claim 2, characterised in that the carriage is provided with weights or springs below the base wall (6) via a rod linkage (22, 23, 25 - 28).

4. A device according to any one of Claims 1 to 3, characterised in that the endless conveyor chain (11) is arranged on a plate (19) and is connected to the carriage via a toggle link (30) which is perpendicular to the feed direction.

5. A device according to any one of Claims 1 to 4, characterised in that the base wall (7 [sic - 6 ]) is adjustable in height.

6. A device according to any one of Claims 1 to 5, characterised in that the feed system (10) can be actuated by a cable pull, a rod linkage, a mechanism (36), via a cover (1) which closes the housing.

7. A device according to Claim 6, characterised in that the mechanism comprises a rod linkage (35, 36) with an intermittently operating cogwheel/carrier drive.

8. A device according to Claim 6, characterised in that a cogwheel/cogwheel latch mechanism is provided.

## Revendications

1. Dispositif pour le prélèvement individuel de produits imprimés en forme de feuilles, de journeaux notamment, comportant un appareil d'amenée (10) placé dans un bâti (2-5), saisissant le produit imprimé supérieur d'une pile (7), présentant une bande transporteuse sans fin ou une chaîne transporteuse sans fin (11), à déplacement libre vers le bas sur la pile de feuilles, appareil d'amenée pourvu de griffes (17,18), agissant par intermittence pour prélever les produits imprimés sur la pile ainsi qu'une fente d'enlèvement (31), caractérisé en ce que le dispositif d'amenée (10) est conçu comme un chariot, en ce que la bande ou la chaîne transporteuse sans fin (11) est raccordée au chariot à déplacement libre vers le bas sur la pile (7), une plaque de protection (16) étant prévue, qui recouvre par en haut le dispositif d'amenée (10) et en ce que la fente d'enlèvement (31) est placée au dessus de la pile (7) et à l'intérieur du bâti (2,3,4,5), de manière que le produit supérieur puisse, à travers la fente d' enlèvement (31), après achèvement d 'un mouvement d'amenée, être enlevé vers le haut.

2. Dispositif selon la revendication 1, caractérisé en ce que les griffes se composent de barres à griffes (17,18) placées transversalement par rapport à la direction d'amenée.

3. Dispositif selon l'une des revendications 1 ou 2, caractérisé en ce que le chariot est pourvu, par l'intermédiaire d'une tringlerie (22,23,25-28), de poids, de ressorts en dessous de la paroi plancher (6).

4. Dispositif selon l'une des revendications 1 à 3, caractérisé en ce que la chaîne transporteuse sans fin (11) est raccordée à une plaque (19) et est reliée au chariot par l'intermédiaire d'une tige articulée (30) perpendiculaire au dispositif d'amenée.

5. Dispositif selon l'une des revendications 1 à 4, caractérisé en ce que la paroi plancher (6) est réglable en hauteur.

6. Dispositif selon l'une des revendications 1 à 5, caractérisé en ce que l'appareil d'amenée (10) peut, au-dessus d'un couvercle (1) fermant le bâti, être actionné par une commande à câble, une tringlerie, une transmission (36).

7. Dispositif selon la revendication 6, caractérisé en ce que la transmission (36) se compose d'un système de tiges (35,36) comportant un pignon-entraîneur/roue dentée.

8. Dispositif selon la revendication 6, caractérisé en ce qu'une transmission roue dentée/cliquet de roue dentée est prévue.
